# EUROPÄISCHE PATENTSCHRIFT

(11) **EP 2 371 748 B1**
(45) Veröffentlichungstag und Bekanntmachung des Hinweises auf die Patenterteilung: **31.12.2014**
(21) Anmeldenummer: 11001033.7
(22) Anmeldetag: 09.02.2011
(51) Int. Cl.: B65H 23/182, B65H 23/185, B65H 23/192, B65H 23/188

(54) **Verfahren zur Bestimmung wenigstens eines Reglerparameters eines Tänzerlage-Regelglieds**
Method for determining at least one regulating parameter of a dancer controlling element
Procédé de détermination d'au moins un paramètre de régulation d'un élément de régulation d'une position de danseuse

(30) Priorität: 03.04.2010 DE 102010013782
(43) Veröffentlichungstag der Anmeldung: 05.10.2011
(73) Patentinhaber: Robert Bosch GmbH, 70469 Stuttgart (DE)
(72) Erfinder: Schultze, Stephan, 97816 Lohr am Main (DE); Goeb, Mario, 97080 Würzburg (DE); Schnabel, Holger, 97209 Veitshöchheim (DE)
(74) Vertreter: Thürer, Andreas

(56) Entgegenhaltungen:
- EP-A1- 1 693 323
- EP-A2- 0 311 800
- EP-A2- 2 050 699
- DE-A1- 2 225 614
- DE-A1- 19 501 982
- DE-A1- 19 520 955

## Beschreibung

Die vorliegende Erfindung betrifft ein Verfahren zur Bestimmung wenigstens eines Reglerparameters eines Tänzerlage-Regelglieds sowie eine zur Durchführung des Verfahrens eingerichtete Recheneinheit.

Obwohl die Erfindung nachfolgend im Wesentlichen unter Bezugnahme auf Druckmaschinen beschrieben wird, ist sie nicht auf eine derartige Anwendung beschränkt, sondern vielmehr bei allen Arten von Bearbeitungsmaschinen verwendbar, bei denen die Warenbahn bzw. Materialbahn durch einen sog. Tänzer läuft, dessen Lage geregelt wird. Die Warenbahn kann aus Papier, Stoff, Pappe, Kunststoff, Metall, Gummi, in Folienform usw. ausgebildet sein.

### Stand der Technik

Die vorliegende Erfindung betrifft das Gebiet der Bahnspannungsregelung in Bearbeitungsmaschinen. Bei Bearbeitungsmaschinen, insbesondere Druckmaschinen, wird eine Warenbahn entlang von angetriebenen Achsen (Bahntransportachsen), wie z.B. Zugwalzen oder Vorschubwalzen, und nicht angetriebenen Achsen, wie z.B. Umlenk-, Leit-, Trocknungs- oder Kühlwalzen, bewegt. Die Warenbahn wird gleichzeitig mittels meist ebenfalls angetriebener Bearbeitungsachsen bearbeitet, bspw. bedruckt, gestanzt, geschnitten, gefalzt usw.

Bei Bearbeitungsmaschinen, wie Druckmaschinen, wird neben bspw. einem Längs- und/oder Seitenregister oft auch die Bahnspannung geregelt oder eingestellt, um ein optimales Bearbeitungsergebnis zu erzielen. Eine bekannte Möglichkeit zur Bahnspannungseinstellung, insbesondere für einen Wickler (Auf- oder Abwickeleinrichtung), bedient sich eines Tänzers, bei dem eine bewegliche Tänzerrolle die Bahnspannung einprägt. Die Position der Tänzerrolle, die sog. Tänzerlage, wird von der Tänzerlageregelung auf einem Sollwert gehalten. Solange sich der Tänzer innerhalb seiner beweglichen mechanischen Grenzen befindet, wird die Bahnspannung im Wesentlichen durch die Krafteinprägung bspw. einer Pneumatik aufrechterhalten. Dynamische Vorgänge werden hier nicht weiter erläutert. Der Tänzer hat die vorteilhafte Eigenschaft, Unrundheiten im Bahnlauf innerhalb relativ großer Grenzen auffangen zu können, ohne dass es zu einer wesentlichen Veränderung der Bahnspannung käme.

Bekannte Regler, wie z.B. P-Regler, D-Regler, I-Regler usw. sowie beliebige Kombinationen davon, beinhalten Reglerparameter, die eingestellt werden müssen. Übliche Reglerparameter sind die Proportionalverstärkung *K*_{P}, die Integralverstärkung *K*_{I}, die Differentialverstärkung *K*_{D}, die Nachstellzeit *T*_{N}, die Vorhaltzeit *T*_{V}, Verzögerungen T usw.

Die EP 1 693 323 A1 beschreibt eine Tänzerlageregelung, wobei bei der Bildung eines Drehzahlregler-Sollwerts der Rollendurchmesser als Größe mit verrechnet wird. Desweiteren wird der Rollendurchmesser verwendet, um eine trägheitsmassenabhängige Vorsteuerung des Stromreglers zu erreichen.

In der DE 195 20 955 A1 wird eine Tänzerlageregelung mit analogen Schaltungen beschrieben. Dabei wird eine Zeitkonstante der Regelung durch einen Kondensator beeinflusst.

Im Stand der Technik sind keine Verfahren bekannt, die Parametrierung der Tänzerlageregelung zu vereinfachen oder sogar zu automatisieren. Zwar sind von der Anmelderin eine Anzahl von Verfahren entwickelt worden, die Parametrisierung von Bahnspannungsreglern zu vereinfachen:
Bspw. ist in der EP 1 790 601 A2 dargestellt, dass Reglerparameter in Abhängigkeit von Warenbahnparametern (z.B. E-Modul), Maschinenparametern (z.B. Warenbahnlänge, Warenbahngeschwindigkeit oder Trägheitsmoment) und Betriebsparametern (z.B. Regelabweichung) bestimmt werden können.

In der DE 10 2008 035 639 ist dargestellt, dass neben diesen Größen auch Totzeiten in der Regelstrecke vorhanden sind und zur Ermittlung der Reglerparameter herangezogen werden können.

In der nicht vorveröffentlichten DE 10 2009 019 624 ist eine Reglerparametrierung, in Abhängigkeit von wenigstens einem die Warenbahn kennzeichnenden Parameter, wie z.B. dem Elastizitätsmodul und/oder dem Querschnitt, wenigstens einem die Bearbeitungsmaschine kennzeichnenden Parameter, wie z.B. der Bahngeschwindigkeit und/oder der Abschnittslänge, und wenigstens einer, insbesondere konstanten (d.h. nicht bahngeschwindigkeitsabhängigen) und/oder geschwindigkeitsabhängigen, Totzeit, wie z.B. einer Übertragungszeit und/oder einer Messzeit, beschrieben.

Die in den genannten Druckschriften beschriebenen Verfahren sind jedoch nicht auf eine Tänzerlageregelung übertragbar, da sich bei der Tänzerlageregelung auch die Länge der Warenbahn verändert und somit ein vollkommen anderes Verhalten der Regelstrecke - nämlich ein integrales Verhalten - vorliegt. Die Parametrisierung einer Tänzerlageregelung erfolgt daher im Wesentlichen von Hand. Dabei wird üblicherweise zur Bestimmung der Streckenparameter eine Sprungantwort der Regelstrecke ausgewertet. Über die Streckenparameter können dann mittels regelungstechnischen Wissens vom Bediener geeignete Reglerparameter bestimmt werden.

Es ist daher wünschenswert, ein vereinfachtes und vorzugsweise automatisierbares Verfahren zur Parametrisierung einer Tänzerlageregelung anzugeben.

### Offenbarung der Erfindung

Erfindungsgemäß wird ein Verfahren zur Bestimmung wenigstens eines Reglerparameters eines Tänzerlage-Regelglieds für eine Bearbeitungsmaschine sowie eine Recheneinheit zur Durchführung des Verfahrens mit den Merkmalen der unabhängigen Patentansprüche vorgeschlagen. Vorteilhafte Weiterbildungen sind Gegenstand der Unteransprüche sowie der nachfolgenden Beschreibung.

### Vorteile der Erfindung

Die Erfindung basiert im Wesentlichen auf der Erkenntnis, dass ein Tänzerlage-Regelglied automatisch parametriert werden kann, wenn zur Bestimmung wenigstens eines Reglerparameters der Durchmesser der vom Tänzerlageregler angesteuerten Achse bzw. Walze berücksichtigt wird. Dies kann einerseits bei einem Wickler mit Tänzerlageregler der sich während des Wickelvorgangs verändernde Durchmesser der Wickeleinrichtung, d.h. Auf- oder Abwickeleinrichtung sein, oder andererseits bei einer Bahnspannungsregelung mit Tänzerlageregler der konstant bleibende Durchmesser einer Bahntransportwalze. Letzteren Fall findet man beispielsweise bei der Regelung eines Einzugs- oder Auszugswerkes. In der Folge kann die Parametrierung automatisiert werden, so dass der Bediener der Maschine keine regelungstechnischen Fachkenntnisse mehr besitzen muss. Einrichtfahrten, die bisher zur Ermittlung der Streckenparameter (z.B. über eine Sprungantwort) nötig waren, können unterbleiben. Obwohl im Wesentlichen von der Berücksichtigung des Durchmessers gesprochen wird, versteht sich, dass damit auch die Berücksichtigung gleichwertiger bzw. davon ableitbarer Größen, wie z.B. Radius oder Umfang, umfasst ist.

Bei bekannten Bahnspannungsregelungen mit direkter Bahnspannungsmessung, bspw. über Kraftmessdosen, d.h. Bahnspannungsregler ohne Tänzer, welche über die Drehzahl einer begrenzenden Klemmstelle als Stellsignal die Regelgröße (Bahnzugkraft) direkt regeln, kann für die Regelstrecke in guter Näherung ein PT1-Glied mit Totzeit bzw. ein PT2-Glied zugrunde gelegt werden. Betrachtet man hingegen eine Tänzerlageregelung, so ist das Verhalten der Regelstrecke grundsätzlich davon verschieden, da hier nun eine integrierende Regelstrecke vorliegt und die Position einer Tänzerwalze statt der Bahnspannung geregelt wird.

Das Tänzerlage-Regelglied umfasst zweckmäßigerweise einen Proportionalanteil und vorzugsweise weiterhin einen Integral- und/oder einen Differentialanteil. Insbesondere umfasst es demnach ein P-, PI-, PD- oder ein PID-Glied. Als Reglerparameter werden eine Proportionalverstärkung *K*_{P} und optional eine Nachstellzeit *T*_{N} und/oder eine Vorhaltzeit *T*_{V} automatisch bestimmt.

In Ausgestaltung wird der wenigstens eine Reglerparameter während des Betriebs regelmäßig oder getriggert bestimmt. Die Häufigkeit des Bestimmungsvorgangs kann so zwischen optimaler Regelung bei häufiger Parametrierung einerseits und geringem Rechenaufwand bei weniger häufiger Parametrierung andererseits ausbalanciert werden. Wird die Geschwindigkeit einer Walze mit veränderlichem Durchmesser als Stellgröße verwendet, ist eine häufigere Bestimmung des wenigstens einen Reglerparameters zweckmäßig.

Zweckmäßigerweise wird bei der Bestimmung des wenigstens einen Reglerparameters ein Messverhalten einer Tänzerlageerfassungsvorrichtung berücksichtigt. Die Tänzerlageerfassungsvorrichtung gibt den Lageistwert als einen Spannungs- oder Stromwert aus. Dieses Verhältnis von Lageistwert zu Messsignal kann ein lineares oder nichtlineares sowie ein statisches oder dynamisches Verhalten zeigen. Eine statische Beziehung wird vorzugsweise über eine Ein- bzw. Ausgangskennlinienkompensation (z.B. Wiener- oder Hammersteinmodell berücksichtigt. Eine dynamische Beziehung kann andererseits über einen nichtlinearen bzw. adaptiven Regler berücksichtigt werden.

Es ist vorteilhaft, dass der wenigstens eine Reglerparameter in Abhängigkeit von einem vorgebbaren Gewichtungsfaktor bestimmt wird. Oft erweisen sich Reglerparameter, die durch eine theoretische Auslegung berechnet werden, in der Praxis als nicht optimal. Als Gründe hierfür können zusätzliche, nicht ermittelbare Verzögerungszeiten, Nichtlinearitäten, Signalrauschen, falsch bestimmte Streckenparameter oder die Regelgüte bzw. das Bahnspannungsverhalten im konstanten Lauf angeführt werden. Insbesondere der letzte Punkt ist meist nachteilig. Zwar schwingt der Regelkreis schnell ein, im Konstantlauf ergibt sich aber aufgrund der Diskretisierung bzw. Quantisierung der Messergebnisse bzw. Stellgrößen oft eine Unruhe aufgrund eines relativ "kräftigen" Proportionalanteils. Vorzugsweise wird ein Verfahren vorgeschlagen, bei dem als weitere Eingangsgröße ein Gewichtungsfaktor z.B. als Maß für eine "Reglerschärfe" angegeben wird. Beispielsweise können eine oder alle theoretisch ermittelten Reglerparameter mit dem Gewichtungsfaktor (z.B. zwischen 0 und 1, aber auch größer 1) multipliziert werden. Mit Hilfe dieses Eingangsparameters kann der Anwender bei Bedarf die Reglerparameter anpassen. Beispielhaft könnte dies bei einem PI-Regelglied dadurch erreicht werden, dass die Proportionalverstärkung und/oder Nachstellzeit mit diesem prozentualen Faktor multipliziert wird. Alternativ kann neben der freien Vorgabe eines Gewichtungsfaktors auch eine Auswahl aus vordefinierten Werten möglich sein (z.B. 20%, 40%, 50%, 60%, 70%, 80%, 85%, 90%, 95%, 100%, 105%,...). Der Anwender kann für seinen Maschinentyp eine geeignete Einstellung finden und diese leicht auf andere physikalische Größen adaptieren. Auch verschiedene Maschinentypen sind hierdurch vergleichbar einzustellen. Es ergibt sich eine wesentliche Vereinfachung für den Anwender, da er nur noch (bekannte) physikalische Größen eingeben muss und eine Veränderung der daraus automatisch berechneten Reglerparameter mit Hilfe dieses einzigen Faktors "Reglerschärfe" herbeiführen kann. Komplexe Einstellungen der Reglerparameter sind nicht mehr notwendig, was aufwändige Testreihen und Messfahrten erspart.

In Ausgestaltung wird ein Auslegungskriterium zur Bestimmung des wenigstens einen Reglerparameters vorgegeben. Zur Auslegung von Reglerparametern sind in der Literatur verschiedene Auslegungskriterien (z.B. Symmetrisches Optimum, Wurzelortskurvenauslegung, Betragsoptimum oder Ziegler-Nichols) bekannt. Durch Vorgabe des insbesondere in der erfindungsgemäßen Recheneinheit zu verwendenden Kriteriums zur Bestimmung des wenigstens einen Reglerparameters kann die Qualität und Geschwindigkeit der Bestimmung beeinflusst werden. Diese Auslegungskriterien sind teilweise auch für Führung- bzw. Störverhalten auslegbar. Somit ergibt sich für den Anwender die Möglichkeit, je nach Maschinenanforderung und Maschinenzustand (z.B. Einricht- oder Produktionsphase) zwischen Führungsverhalten und Störverhalten umzuschalten.

Eine erfindungsgemäße Recheneinheit, z.B. ein Steuergerät einer Druckmaschine, ist, insbesondere programmtechnisch, dazu eingerichtet, ein erfindungsgemäßes Verfahren durchzuführen.

Auch die Implementierung der Erfindung in Form von Software ist vorteilhaft, da dies besonders geringe Kosten ermöglicht, insbesondere wenn eine ausführende Recheneinheit noch für weitere Aufgaben genutzt wird und daher ohnehin vorhanden ist. Geeignete Datenträger zur Bereitstellung des Computerprogramms sind insbesondere Disketten, Festplatten, Flash-Speicher, EEPROMs, CD-ROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

- Figur 1: zeigt einen Ausschnitt einer Bearbeitungsmaschine mit einer Abwickeleinrichtung, einem Tänzer und einem Einzugswerk, die der Erfindung zugrunde liegen kann,
- Figur 2: zeigt eine schematische Darstellung eines Regelkreises für die Bearbeitungsmaschine gemäß Figur 1,
- Figuren 3 bis 6: zeigen Ausgestaltungen von Funktionsbausteinen zur Bestimmung von Reglerparametern gemäß unterschiedlicher bevorzugter Ausführungsformen der Erfindung.

Ohne Einschränkung wird nachfolgend eine Tänzerlageregelung für einen Abwickelvorgang beschrieben. Es versteht sich jedoch, dass die Erfindung ebenso für die Tänzerlagereglung für einen Aufwickelvorgang oder für die Tänzerlageregelung eines Einzugs- oder Auszugswerks verwendbar ist. Die Darstellung ist so gewählt, dass anhand des Beispiels eines Abwicklers mit Tänzer in Kombination mit einer nachfolgenden angetriebenen Walze beide Mechanismen, d.h. die Ansteuerung einer Wickeleinrichtung mit sich veränderndem Durchmesser einerseits und einer Zugwalze mit konstantem Durchmesser andererseits, erläutert werden können.

In Figur 1 ist ein Ausschnitt einer bahnverarbeitenden Maschine 100 schematisch dargestellt, wobei eine Warenbahn 101 von einer Abwickeleinrichtung 102 als stromaufwärtige Klemmstelle abgewickelt wird und über einen Tänzer 110 einer stromabwärtigen Klemmstelle, hier einem Einzugswerk 103, zugeführt wird. Der Tänzer 110 umfasst zwei ortsfeste Umlenkrollen 111 sowie eine bewegliche Tänzerrolle 112, die eine Kraft *F*₀₁ und damit eine Bahnspannung in die Warenbahn einprägt. Der Abstand zwischen den Klemmstellen ist mit *L*₀₁ bezeichnet. Der Tänzerlage-Istwert *x*ᵢₛₜ wird von einer schematisch gezeigten Tänzerlageerfassungsvorrichtung 140 erfasst und an eine Recheneinheit 150 übermittelt, welche insbesondere zur Regelung der Tänzerlage eingerichtet ist. Aufgabe der Tänzerlageregelung ist es, die Position der Tänzerrolle 112 auf einer Soll-Position *x*_{Soll} zu halten. Die Recheneinheit 150 bestimmt ebenfalls gemäß einer Ausgestaltung der Erfindung automatisch die dazu notwendigen Reglerparameter.

Die Drehzahlen der Abwickeleinrichtung 102 bzw. des Einzugswerks 103 sind von der Recheneinheit 150 ansteuerbar, woraus sich in Abhängigkeit vom jeweiligen Durchmesser die Umfangsgeschwindigkeiten (Bahngeschwindigkeiten, Fördergeschwindigkeiten) *v*₁ bzw. *v*₂ ergeben. Im vorliegenden Beispiel wird *v*₁ für die Tänzerlageregelung verwendet. Während des Abwickelvorgangs verändert d.h. reduziert sich der Durchmesser D der Abwickeleinrichtung 102 bzw. des sich auf der Abwickeleinrichtung befindlichen Warenbahnwickels.

Der Abstand der Umlenkrollen 111 des Tänzers 110 ist mit *L_{Hypo}* bezeichnet und definiert zusammen mit dem Tänzerlage-Istwert *xᵢₛₜ* einen Umschlingungswinkel β der Warenbahn 101 um die Tänzerrolle 112. Häufig wird der Abstand der ortsfesten Umlenkrollen so gewählt, dass die Umschlingung 180° beträgt. Eine bevorzugte Ausführungsform der Erfindung ist jedoch so ausgebildet, dass die Reglerparametrierung auch mit beliebigen Umschlingungswinkeln β bzw. beliebigen Umlenkrollenabständen *L_{Hypo}* zurechtkommt. Die Länge der Warenbahn vom Scheitelpunkt der Umlenkrolle 111 zum Scheitelpunkt der Tänzerrolle 112 ist mit *l_{Bahn}* bezeichnet.

In Figur 2 wird die der Erfindung zugrundeliegende Tänzerlageregelung anhand eines Regelkreises 200 schematisch dargestellt. Die Führungsgröße, *x*_{Soll}, wird einem Vergleichsglied bzw. Subtrahierglied zugeführt, dem auch die Regelgröße, d.h. die Tänzerlage *x*ᵢₛₜ, über Glieder 205 und 204, auf die weiter unten näher eingegangen werden wird, zugeführt wird. Die sich daraus ergebende Regelabweichung e wird einem Tänzerlage-Regelglied 201 zugeführt, welches vorliegend als PI-Glied mit einer Proportionalverstärkung *K*_{P} und einer Nachstellzeit *T*_{N} ausgebildet ist. Ohne Einschränkung kann das Tänzerlage-Regelglied 201 auch als P-, PD- oder PID-Glied oder als anderer Regler, wie beispielsweise ein Zustandsregler, ausgeführt sein. Für nachfolgende Beschreibung wird jedoch ein PI-Regler mit folgender Übertragungsfunktion angenommen: ${F}_{R} \left(s\right) = {K}_{P} ⋅ \left(1+\frac{1}{{T}_{N} ⋅ s}\right) .$

Das Regelglied erzeugt im vorliegenden Fall als Stellsignal nv einen additiven Drehzahlsollwert, welcher an eine Regelstrecke 202, welche vorliegend als I-Strecke ausgeführt ist, geführt wird. Dieses Stellsignal veranlasst eine Geschwindigkeitsverstellung - je nach Regelsinn - der Abwickeleinrichtung 102 oder des Einzugswerks 103. Bei der dargestellten I-Strecke 202 wirkt sich eine Geschwindigkeitsveränderung als linearer Anstieg oder Abfall der Gesamtlänge der Warenbahn 101 zwischen Abwickeleinrichtung 102 und Einzugswerk 103 und damit auf den Tänzerlage-Istwert *xᵢₛₜ* aus. Der Tänzerlage-Istwert *xᵢₛₜ* ist - wie nachfolgend dargestellt - eine Funktion der geometrischen Größen D, *L*₀₁, *L_{Hypo}.*

Der Tänzerlage-Istwert *xᵢₛₜ* wird durch die Tänzerlagenerfassungsvorrichtung 140 erfasst, bei der ein bestimmtes Verhältnis zwischen erfasstem Lageistwert und ausgegebenem Messwert vorliegt. Dieses Verhältnis wird durch eine lineare oder nichtlineare Kennlinie (z.B. statische Kennlinie eines Hammerstein-Modells) 205 im Rückführzweig dargestellt. Da das Messsignal immer auch einer Übertragungstotzeit und meist einem zusätzlichen Signalfilter unterliegt, ist weiterhin auch ein PT1-Glied 204 im Rückführzweig vorhanden.

Die Gesamtlänge *l_{ges}* ergibt sich aus Figur 1 anhand nachfolgender Betrachtung: ${l}_{Bahn} = \frac{{L}_{Hypo}}{2 ⋅ cos \left(α\right)} = \frac{{L}_{Hypo}}{2 ⋅ cos \left(90⁢°-\frac{β}{2}\right)}$

Der Winkel *a* kann über den Tänzerlage-Istwert *x*ᵢₛₜ und den Abstand der Umlenkwalzen *L* _{Hypo} bestimmt werden zu: $α = arctan \left(\frac{2 ⋅ {x}_{ist}}{{L}_{Hypo}}\right)$

Die Gesamtlänge der Materialbahn ergibt sich zu *l_{ges}* = *L*₀₁ *- L_{Hypo}* +2·*l_{Bahn}*.

Durch Umformen erhält man den Tänzerlage-Istwert: *xᵢₛₜ* = *f*(*l_{ges}*,*L*₀₁,*L_{Hypo}*).

Bei der verbreiteten Ausgestaltung mit einer Umschlingung der Materialbahn von β = 180° ergibt sich die Gesamtlänge der Materialbahn zu: ${l}_{ges} = {L}_{01} + 2 ⋅ {x}_{ist} + 0.5 ⋅ {L}_{Umfang} - {D}_{T ⁢ {a}^{¨} ⁢ nzer}$
wobei *L_{Umfang}* den Umfang der Tänzerrolle 112 und *D_{Tänze}* den Durchmesser der Tänzerrolle bezeichnen.

Durch Umstellen ergibt sich der Tänzerlage-Istwert in Abhängigkeit von der Geometrie und der aktuellen Gesamtlänge. Die in die Materialbahn eingeprägte Kraft entspricht der Hälfte der aufgebrachten Kraft *F*₀₁.

Die integrierende Regelstrecke 202 kann - bei einer zugrunde gelegten üblichen Umschlingung von 180° - über nachfolgende Gleichung beschrieben werden. ${l}_{ges} \left(s\right) = \frac{1}{2 ⋅ s} ⋅ \left({v}_{1}\left(s\right)⋅\frac{1 + {ε}_{12} \left(s\right)}{1 + {ε}_{01} \left(s\right)}-{v}_{2}\left(s\right)\right)$
wobei *v*₁ die Umfangsgeschwindigkeit der stromaufwärtigen Klemmstelle 102,
*v* ₂ die Umfangsgeschwindigkeit der stromabwärtigen Klemmstelle 103,
ε₀₁ die Dehnung der Warenbahn 101 zwischen stromaufwärtiger Klemmstelle 102 und Tänzer 110 und
ε₁₂ die Dehnung der Warenbahn 101 zwischen Tänzer 110 und stromabwärtiger Klemmstelle 103 ist.

Es ist zu erkennen, dass eine Erhöhung der Geschwindigkeit *v*₁(s) der Abwickeleinrichtung 102 einen Anstieg der gesamten Materialbahnlänge *l*_{ges} und entgegengesetzt eine Erhöhung der Geschwindigkeit *v*₂(s) des Einzugswerks 103 eine Reduzierung der gesamten Materialbahnlänge bewirkt. Hierdurch ist ein positiver und negativer Regelsinn, wie im Stand der Technik bei einer Bahnzugkraftregelung bekannt, beschrieben. Der positive Regelsinn entspricht somit der Regelung mittels des Abwicklers als Stellsignal, da hierbei ein Anstieg des Stellsignals zugleich einen Anstieg des Ausgangssignals bewirkt. Umgekehrt veranlasst ein Anstieg der Geschwindigkeit des Einzugwerks eine Reduzierung des Ausgangssignals, was einem negativen Regelsinn entspricht.

Es wird insbesondere deutlich, dass beide Umfangsgeschwindigkeiten *v*₁(s) und *v*₂(s) in die Regelstrecke eingehen. In realen Steuerungen ist jedoch nicht die Umfangsgeschwindigkeit *v*(*s*), sondern die Winkelgeschwindigkeit *u*(*s*) bekannt, aus der sich die Umfangsgeschwindigkeit *v*(*s*) auf bekannte Weise ergibt: $v \left(s\right) = 2 ⋅ π ⋅ r \left(s\right) ⋅ u \left(s\right)$

Somit wird das Streckenverhalten abhängig vom Radius *r(s)* der begrenzenden Klemmstellen. Da am Einzugswerk 103 von einem konstanten Radius der Walzen ausgegangen werden kann, ist hier lediglich der Radius (bzw. Durchmesser D) der Abwickeleinrichtung 102 zu berücksichtigen und wird gemäß der hier erläuterten bevorzugten Ausführungsform bei der automatischen Bestimmung beider Reglerparameter *K*_{P} und *T*_{N} berücksichtigt. Aus dem oben beschrieben Streckenverhalten können die Reglerparameter *K*_{P} und *T*_{N} anhand üblicher Verfahren, wie z.B. symmetrisches Optimum, Wurzelortskurvenauslegung, Chien-Rhones-Reswick (CHR) usw., automatisch und computerimplementiert bestimmt werden.

Für beliebige Umschlingungswinkel β (und damit beliebige a) ergibt sich die Übertragungsfunktion der Regelstrecke (ohne Messaufnehmer, Signalfilterung und Übertragungstotzeiten) zu: ${l}_{ges} \left(s\right) = \frac{1}{f \left(α\right) ⋅ s} ⋅ \left(2⋅π⋅{r}_{1}\left(s\right)⋅{u}_{1}\left(s\right)⋅\frac{1 + {ε}_{12} \left(s\right)}{1 + {ε}_{01} \left(s\right)}-2⋅π⋅{r}_{2}\left(s\right)⋅{u}_{2}\left(s\right)\right)$

Hierbei kann die Funktion *f*(α) in Abhängigkeit von den geometrischen Gegebenheiten ein lineares oder nichtlineares Verhalten besitzen. Da diese Funktion lediglich eine statische Nichtlinearität aufgrund der Winkelfunktionen darstellt, kann diese durch eine Ein- bzw. Ausgangskennlinienkompensation (bspw. Wiener- oder Hammersteinmodell) berücksichtigt werden.

Dasselbe gilt für den Messaufnehmer, der über einen Spannungs- oder Stromwert den Lageistwert wiedergibt. Das Verhältnis von Lageistwert zu Messsignal kann wiederum ein lineares oder nichtlineares sowie ein statisches oder dynamisches Verhalten zeigen. Eine statische Beziehung kann bspw. erneut über eine Ein- bzw. Ausgangskennlinienkompensation (Wiener- oder Hammersteinmodell) berücksichtigt werden. Eine dynamische Beziehung kann bspw. über einen nichtlinearen bzw. adaptiven Regler berücksichtigt werden.

Bei der Bestimmung der Reglerparameter kann in erster Näherung die Länge *L* ₀₁ zwischen Abwickeleinrichtung 102 und Einzugswerk 103 vernachlässigt werden, wenn der Regler im Arbeitspunkt linearisiert wird. Eine weitere Vereinfachung kann durch Vernachlässigung der Elemente 204 und 205 im Rückführzweig erzielt werden. In der Folge ergibt sich gemäß einer bevorzugten Ausführungsform eine Bestimmung der Reglerparameter nur unter Berücksichtigung von Wickeldurchmesser D und Regelsinn, optional zusätzlich unter Berücksichtigung von Verzögerungszeiten und optional zusätzlich unter Berücksichtigung der Kennlinie der Tänzerlagerfassungseinrichtung

In den Figuren 3 bis 6 sind Funktionsbausteine 300, 400, 500 und 600 zur Bestimmung der Reglerparameter *K*_{P} und *T*_{N} dargestellt. Es sind jeweils auf der linken Seite unterschiedliche Eingangsgrößen vorhanden, die - gegebenenfalls auch optional - in die Bestimmung der Reglerparameter einfließen.

Bevorzugterweise ist vorgesehen, den Regelsinn dem Funktionsbaustein zuzuführen. Der Regelsinn ist mit +/- in den Figuren bezeichnet. Der Regelsinn beeinflusst im Wesentlichen das Vorzeichen der Reglerausgangsgröße und kann somit auch an einer anderen Stelle innerhalb des Regelkreises zugeführt werden. Weiterhin ist vorgesehen, den aktuellen Durchmesser D der Wickeleinrichtung (bzw. den konstanten Durchmesser D einer Zugwalze) jedem der dargestellten Funktionsbausteine zuzuführen.

Optional ist vorgesehen, den Funktionsbausteinen die Kennlinie KL der Tänzerlageerfassungsvorrichtung und/oder Verzögerungszeiten T zuzuführen, deren Berücksichtigung - wie oben beschrieben - die Bestimmung der Reglerparameter verbessert.

Der Funktionsbaustein 400 ist für die Bestimmung der Reglerparameter in Fällen vorgesehen, in denen der Umschlingungswinkel β nicht 180° beträgt. Zur Bestimmung der Reglerparameter wird hier vorzugsweise noch der Abstand *L_{Hypo}* der Umlenkrollen 111 des Tänzers 110 und die Länge *L*₀₁ berücksichtigt. Alternativ zur Berücksichtigung der Größen *L_{Hypo}* und *L*₀₁ können auch die Winkel a und β berücksichtigt werden.

Gemäß einer anderen bevorzugten Ausgestaltung, die durch den Funktionsbaustein 500 repräsentiert wird, wird zur Bestimmung der Reglerparameter auch ein Gewichtungsfaktor w verwendet, der z.B. zwischen 0 und 100 % liegen kann (denkbar sind auch Werte größer 100%). Wie weiter oben erläutert, beeinflusst der Gewichtungsfaktor w die sogenannte Reglerschärfe.

Der Funktionsbaustein 600 unterscheidet sich vom Funktionsbaustein 500 durch die zusätzliche Möglichkeit der Angabe des Auslegungskriteriums K, z.B. CHR usw. (siehe oben).

Wie erläutert, lassen sich die Reglerparameter in Abhängigkeit von physikalischen Größen automatisch berechnen. Einige dieser Größen, insbesondere der Durchmesser der Wickeleinrichtung, verändern sich während des Bearbeitungsprozesses. Neben der Messung dieser Größen wird auch eine Bestimmung mit Hilfe regelungstechnischer Beobachter und/oder eines Parameterschätzverfahrens vorgeschlagen.

## Patentansprüche

1. Verfahren zur automatischen Bestimmung wenigstens eines Reglerparameters (*K*_{P}, *T*_{N}) eines Tänzerlage-Regelglieds (201) in einer Bearbeitungsmaschine (100) umfassend einen Tänzer (110), dessen Tänzerlage (*xᵢₛₜ*) erfasst wird, wobei auf Grundlage der erfassten Tänzerlage (*xᵢₛₜ*) eine Drehzahl (nv) einer Walze (102, 103) vorgegeben wird, wobei der wenigstens eine Reglerparameter (*K*_{P}, *T_{N})* in Abhängigkeit von einem Durchmesser (D) der Walze (102, 103) automatisch bestimmt wird,
wobei das Tänzerlage-Regelglied (201) einen Proportionalanteil umfasst und der wenigstens eine Reglerparameter eine Proportionalverstärkung (*K*_{P}) umfasst.

2. Verfahren nach Anspruch 1, wobei die Drehzahl einer Wickeleinrichtung (102) zum Auf- oder Abwickeln der Warenbahn (101) vorgegeben wird und der wenigstens eine Reglerparameter (*K*_{P}, *T*_{N}) in Abhängigkeit von dem sich während des Wickelvorgangs verändernden Durchmesser (D) der Wickeleinrichtung (102) automatisch bestimmt wird.

3. Verfahren nach Anspruch 1 oder 2, wobei die Drehzahl einer Transportwalze (103) zum Transport der Warenbahn (101) vorgegeben wird und der wenigstens eine Reglerparameter (*K*_{P}, *T*_{N}) in Abhängigkeit von dem im Wesentlichen konstanten Durchmesser der Transportwalze (103) automatisch bestimmt wird.

4. Verfahren nach einem der vorstehenden Ansprüche, wobei das Tänzerlage-Regelglied (201) zusätzlich einen Integralanteil und/oder einen Differentialanteil umfasst und der wenigstens eine Reglerparameter zusätzlich eine Nachstellzeit (*T*_{N}) bzw. eine Vorhaltzeit umfasst.

5. Verfahren nach einem der vorstehenden Ansprüche, wobei die Bestimmung des wenigstens einen Reglerparameters (*K*_{P}, *T*_{N}) während des Betriebs der Bearbeitungsmaschine (100) regelmäßig oder getriggert durchgeführt wird.

6. Verfahren nach einem der vorstehenden Ansprüche, wobei bei der Bestimmung des wenigstens einen Reglerparameters (*K*_{P}, *T*_{N}) wenigstens eine Verzögerungszeit, Totzeit und/oder Signalglättungszeit (T) berücksichtigt wird.

7. Verfahren nach einem der vorstehenden Ansprüche, wobei bei der Bestimmung des wenigstens einen Reglerparameters (*K*_{P}, *T*_{N}) ein Messverhalten (KL) einer Tänzerlageerfassungsvorrichtung (140) berücksichtigt wird.

8. Verfahren nach einem der vorstehenden Ansprüche, wobei der Tänzer (110) zwei ortsfeste Umlenkrollen (111) sowie eine bewegliche Tänzerrolle (112) umfasst und bei der Bestimmung des wenigstens einen Reglerparameters (*K*_{P}, *T*_{N}) ein Abstand (*L_{Hypo}*) der zwei ortsfesten Umlenkrollen (111) und/oder ein Umschlingungswinkel (α, β) der Umlenkrollen (111) und/oder der Tänzerrolle (112) durch die Warenbahn (101) berücksichtigt wird.

9. Verfahren nach einem der vorstehenden Ansprüche, wobei in die Berechnung des wenigstens einen Reglerparameters (*K*_{P}, *T*_{N}) ein vorgebbarer Gewichtungsfaktor (w) eingeht.

10. Verfahren nach einem der vorstehenden Ansprüche, wobei in die Berechnung des wenigstens einen Reglerparameters (*K*_{P}, *T*_{N}) ein vorgebbares Auslegungskriterium (K) eingeht.

11. Verfahren nach einem der vorstehenden Ansprüche, wobei der Tänzer (110) zwischen einer stromaufwärtigen Klemmstelle (102) und einer stromabwärtigen Klemmstelle (103) angeordnet ist und der wenigstens eine Reglerparameter (*K*_{P}, *T*_{N}) berechnet wird anhand des Streckenverhaltens ${l}_{ges} \left(s\right) = \frac{1}{2 ⋅ s} ⋅ \left({v}_{1}\left(s\right)⋅\frac{1 + {ε}_{12} \left(s\right)}{1 + {ε}_{01} \left(s\right)}-{v}_{2}\left(s\right)\right) ,$ wobei ν₁ die Umfangsgeschwindigkeit der stromaufwärtigen Klemmstelle (102), ν₂ die Umfangsgeschwindigkeit der stromabwärtigen Klemmstelle (103), ε₀₁ die Dehnung der Warenbahn (101) zwischen stromaufwärtiger Klemmstelle (102) und Tänzer (110) und ε₁₂ die Dehnung der Warenbahn (101) zwischen Tänzer (110) und stromabwärtiger Klemmstelle (103) ist.

12. Recheneinheit (150), die dazu eingerichtet ist, ein Verfahren nach einem der vorstehenden Ansprüche durchzuführen.

## Claims

1. Method for automatically determining at least one controller parameter (*K_{P}*, *T_{N}*) of a dancer position control element (201) in a processing machine (100) comprising a dancer (110), the dancer position (*x_{act}*) of which is registered, wherein, on the basis of the registered dancer position (*x_{act}*), a rotational speed (nv) of a roll (102, 103) is predefined, wherein the at least one controller parameter (*K_{P}*, *T_{N}*) is determined automatically as a function of a diameter (D) of the roll (102, 103), wherein the dancer position control element (201) comprises a proportional component, and the at least one controller parameter comprises a proportional gain (*K_{P}*).

2. Method according to Claim 1, wherein the rotational speed of a winding device (102) for rewinding or unwinding the product web (101) is predefined and the at least one controller parameter (*K_{P}*, *T_{N}*) is determined automatically as a function of the diameter (D) of the winding device (102) that changes during the winding operation.

3. Method according to Claim 1 or 2, wherein the rotational speed of a transport roll (103) for transporting the product web (101) is predefined and the at least one controller parameter (*K_{P}*, *T_{N}*) is determined automatically as a function of the substantially constant diameter of the transport roll (103).

4. Method according to one of the preceding claims, wherein the dancer position control element (201) additionally comprises an integral component and/or a differential component, and the at least one controller parameter additionally comprises an integral-action time (*T_{N}*) and/or a differential-action time.

5. Method according to one of the preceding claims, wherein the at least one controller parameter (*K_{P}*, *T_{N}*) is determined regularly or when triggered during operation of the processing machine (100).

6. Method according to one of the preceding claims, wherein, during the determination of the at least one controller parameter (*K_{P}*, *T_{N}*), at least one delay time, dead time and/or signal smoothing time (T) is taken into account.

7. Method according to one of the preceding claims, wherein, during the determination of the at least one controller parameter (*K_{P}*, *T_{N}*), a measurement response (KL) of a dancer position acquisition device (140) is taken into account.

8. Method according to one of the preceding claims, wherein the dancer (110) comprises two fixed-location deflection rollers (111) and a movable dancer roller (112) and, during the determination of the at least one controller parameter (*K_{P}*, *T_{N}*), a distance (*L_{hypo}*) between the two fixed-location deflection rollers (111) and/or a wrap angle (α, β) of the deflection rollers (111) and/or the dancer roller (112) by the product web (101) is taken into account.

9. Method according to one of the preceding claims, wherein a predefinable weighting factor (w) enters into the calculation of the at least one controller parameter (*K_{P}*, *T_{N}*).

10. Method according to one of the preceding claims, wherein a predefinable design criterion (K) enters into the calculation of the at least one controller parameter (*K_{P}*, *T_{N}*).

11. Method according to one of the preceding claims, wherein the dancer (110) is arranged between an upstream clamping point (102) and a downstream clamping point (103) and the at least one controller parameter (*K_{P}*, *T_{N}*) is calculated by using the system response ${l}_{tot} \left(s\right) = \frac{1}{2 ⋅ s} ⋅ \left({v}_{1}\left(s\right)⋅\frac{1 + {ε}_{12} \left(s\right)}{1 + {ε}_{01} \left(s\right)}-{v}_{2}\left(s\right)\right) ,$ where *v₁* is the circumferential speed of the upstream clamping point (102), *v₂* is the circumferential speed of the downstream clamping point (103), *ε₀₁* is the stretch of the product web (101) between upstream clamping point (102) and dancer (110), and *ε₁₂* is the stretch of the product web (101) between dancer (110) and downstream clamping point (103).

12. Computing unit (150) which is equipped to implement a method according to one of the preceding claims.

## Revendications

1. Procédé pour déterminer automatiquement au moins un paramètre de régulation (K_{P}, T_{N}) d'un organe de régulation d'une position de danseuse (201) dans une machine d'usinage (100) comprenant une danseuse (110), dont la position de danseuse (xᵢₛₜ) est détectée, une vitesse de rotation (nv) d'un rouleau (102, 103) étant prédéfinie sur la base de la position détectée de la danseuse (xᵢₛₜ), l'au moins un paramètre de régulation (K_{P}, T_{N}) étant déterminé automatiquement en fonction d'un diamètre (D) du rouleau (102, 103),
l'organe de régulation de la position de danseuse (201) comprenant une partie proportionnelle et l'au moins un paramètre de régulation comprenant une amplification proportionnelle (K_{P}).

2. Procédé selon la revendication 1, dans lequel la vitesse de rotation d'un dispositif de bobinage (102) est prédéfinie pour l'enroulement ou le déroulement de la bande de matériau (101) et l'au moins un paramètre de régulation (K_{P}, T_{N}) est déterminé automatiquement en fonction du diamètre (D) du dispositif de bobinage (102) variant pendant l'opération de bobinage.

3. Procédé selon la revendication 1 ou 2, dans lequel la vitesse de rotation d'un rouleau de transport (103) pour le transport de la bande de matériau (101) est prédéfinie et l'au moins un paramètre de régulation (K_{P}, T_{N}) est déterminé automatiquement en fonction du diamètre essentiellement constant du rouleau de transport (103).

4. Procédé selon l'une quelconque des revendications précédentes, dans lequel l'organe de régulation de la position de danseuse (201) comprend en outre une partie intégrale et/ou une partie différentielle et l'au moins un paramètre de régulation comprend en outre un temps d'intégrale (T_{N}) ou un temps de dérivée.

5. Procédé selon l'une quelconque des revendications précédentes, dans lequel la détermination de l'au moins un paramètre de régulation (Kp, T_{N}) est mise en oeuvre régulièrement ou de manière cadencée pendant le fonctionnement de la machine d'usinage (100).

6. Procédé selon l'une quelconque des revendications précédentes, dans lequel, lors de la détermination de l'au moins un paramètre de régulation (K_{P}, T_{N}), au moins un temps de retard, un temps mort et/ou un temps de lissage de signal (T) sont pris en compte.

7. Procédé selon l'une quelconque des revendications précédentes, dans lequel lors de la détermination de l'au moins un paramètre de régulation (K_{P}, T_{N}), un comportement de mesure (KL) d'un dispositif de détection de la position de danseuse (140) est pris en compte.

8. Procédé selon l'une quelconque des revendications précédentes, dans lequel la danseuse (110) comprend deux poulies de renvoi fixes (111) ainsi qu'une poulie de danseuse mobile (112) et lors de la détermination de l'au moins un paramètre de régulation (K_{P}, T_{N}), un espacement (L_{Hypo}) entre les deux poulies de renvoi fixes (111) et/ou un angle d'enveloppement (α, β) des poulies de renvoi (111) et/ou de la poulie de danseuse (112) par la bande de matériau (101) sont pris en compte.

9. Procédé selon l'une quelconque des revendications précédentes, dans lequel, au cours du calcul de l'au moins un paramètre de régulation (K_{P}, T_{N}), on fait intervenir un facteur de pondération prédéfinissable (w).

10. Procédé selon l'une quelconque des revendications précédentes, dans lequel, au cours du calcul de l'au moins un paramètre de régulation (K_{P}, T_{N}), on fait intervenir un critère de conception prédéfinissable (K).

11. Procédé selon l'une quelconque des revendications précédentes, dans lequel la danseuse (110) est disposée entre un point de serrage amont (102) et un point de serrage aval (103) et l'au moins un paramètre de régulation (K_{P}, T_{N}) est calculé à l'aide du comportement de la section ${l}_{ges} \left(s\right) = \frac{1}{2 ⋅ s} ⋅ \left({v}_{1}\left(s\right)⋅\frac{1 + {ε}_{12} \left(s\right)}{1 + {ε}_{01} \left(s\right)}-{v}_{2}\left(s\right)\right) ,$
v₁ étant la vitesse périphérique du point de serrage amont (102), v₂ étant la vitesse périphérique du point de serrage aval (103), ε₀₁ étant l'étirement de la bande de matériau (101) entre le point de serrage amont (102) et la danseuse (110) et ε₁₂ étant l'étirement de la bande de matériau (101) entre la danseuse (110) et le point de serrage aval (103).

12. Unité de calcul (150), prévue pour mettre en oeuvre un procédé selon l'une quelconque des revendications précédentes.
